# EUROPÄISCHE PATENTSCHRIFT

(11) **EP 0 338 388 B1**
(45) Veröffentlichungstag und Bekanntmachung des Hinweises auf die Patenterteilung: **29.04.1992**
(21) Anmeldenummer: 89106428.9
(22) Anmeldetag: 11.04.1989
(51) Int. Cl.: E02D 5/76

(54) **Spannbarer Erdanker**
Tensionable earth anchor
Tirant d'ancrage de sol tensionable

(30) Priorität: 20.04.1988 DE 3813283
(43) Veröffentlichungstag der Anmeldung: 25.10.1989
(73) Patentinhaber: TGB TECHNOGRUNDBAU GMBH, D-81377 München (DE)
(72) Erfinder: Reichert, Ernst, Dipl.-Ing., D-8011 Pöring (DE)
(74) Vertreter: Eder, Eugen, Dipl.-Ing.

(56) Entgegenhaltungen:
- WO-A-85/05394
- DE-A- 3 234 246
- FR-A- 2 101 916

## Beschreibung

Die Erfindung betrifft einen spannbaren Verpreßanker mit den Merkmalen der jeweiligen Oberbegriffe der Patentansprüche 1, 2 oder 3.

Aus der FR-PS 2 101 916 ist ein Verpreßanker bekannt, bei dem die von Stäben gebildeten Zugglieder mit Rippung durch voneinander im Abstand angeordnete Halter gebündelt gehalten sind. Solche Abstandshalter erfordern aber einen unnötig großen Bohrlochquerschnitt und damit unnötig hohe Herstellungskosten. Zusätzlich behindern diese Abstandshalter das Längsfließen des erhärtenden Baustoffes im Zuggliedbündel.

Aus der DE-OS 34 31 211 ist ein weiterer Verpreßanker bekannt, bei dem die Zugglieder ohne getrennte Abstandshalter dicht aneinander gepackt sind. Hierbei wird ausgenutzt, daß die Zugglieder infolge der vorhandenen Rippen einen gewissen minimalen Abstand voneinander besitzen. Desgleichen bilden die von Litzen gebildeten Zugglieder gewisse Durchtritte für den erhärtenden Baustoff in das Zentrum des Zuggliedbündels. Es hat sich gezeigt, daß ein solcher kompaktgebündelter Verpreßanker zwar einen verhältnismäßig kleinen Bohrlochquerschnitt erfordert, jedoch werden wegen der verringerten Durchtritte in das Zuggliedbündel und die nicht in größerer Stärke vorhandene innere Zementschicht eine größere Verpreßlänge, eine kleinere Verpreßgeschwindigkeit sowie eine größere freie Stahllänge vorgeschrieben.

Aus der DE-OS 24 30 170 ist es bei einem Bündel von Spanngliedern für Spannbetonbauteile oder -bauwerke bekannt, jedes einzelne Spannglied mit Abstandshaltedrähten zu versehen. Diese verlaufen bei einem Spannglied aus Litzen oder Seildrähten in den Zwickeln derselben, also schraublinienförmig. Hierdurch soll erreicht werden, daß die in Kanälen des Bauwerkes untergebrachten Spannglieder von eingebrachten Korrosionsschutz- oder Verbundmassen, z.B. Einpreßmörtel, gut durchflossen werden.

Aus der DE-OS 32 34 246 ist ein Spannkabel, insbesondere für Schrägkabelbrücken aus Spannbeton bekannt, bei dem eine Vielzahl von Spannstäben kranzförmig um einen zentrischen Injektionskanal angeordnet sind. Als Spannglieder sind glatte Spannstäbe und gerippte Spannstäbe verwendet. Die Anordnung ist so, daß mehrere konzentrische Seckseckmuster gebildet werden. Das Spannglied wird von einem metallischen Rohr als Hülle umgeben. Hier sind Spannglieder mit unterschiedlicher Ausbildung in ganz bestimmter Anordnung notwendig. Die Bildung eines Verpeßankers ist aufwendig.

Aus der PCT-Anmeldung WO 85/05394 ist ein Spannglied für Spannbetonkonstruktionen und Spannbeton-Fertigteile bekannt, welches eine zentrische Monolitze umfaßt, die aus mehreren verdrillten Stäben besteht. Diese spannbare Monolitze ist in einem Stahlmantel angeordnet. Die ein Spannglied bildende Monolitze ist von einer schlaffen Bewehrung umgeben, die aus längs angeordneten Hauptbewehrungsstäben gebildet ist. Als Distanzstücke für diese Hauptbewehrungsstäbe findet ein Distanzstück Verwendung, welches mindestens einen Wendelstab aufweist, der den Stahlmantel der Monolitze umgibt. Für die verdrillten Stäbe der Monolitze selbst sind keine Distanzhalterungen vorgesehen. Wird auf den Stahlmantel und ggf. auf einen Flammschutzmantel verzichtet, kann der Beton eine Art Verzahnung mit der Monolitze eingehen, jedoch wird keine sichere Gewähr für das Querfließen der Monolitze durch den Beton gegeben.

Der Erfindung liegt die Aufgabe zugrunde, einen spannbaren Verpreßanker zu schaffen, der den Vorteil des kleinstmöglichen Bohrlochquerschnittes weitgehend beibehält, andererseits aber keine erhöhte Verpreßlänge, keine erhöhte freie Stahllänge sowie keine erhöhte Verpreßdauer für den erhärtenden Baustoff erforderlich macht. Der Verpreßanker soll zudem preisgünstig einfach herstellbar sein. Zugleich soll das Längsfließen des erhärtenden Baustoffes im Zuggliedbündel nicht behindert werden.

Die Erfindung löst diese Aufgabe mit den kennzeichnenden Merkmalen der jeweiligen Patentansprüche 1, 2 oder 3.

Weitere Ausgestaltungen der Erfindung ergeben sich aus den Unteransprüchen.

Die Erfindung wird nachfolgend anhand von in der Zeichnung dargestellten Ausführungsbeispielen näher erläutert. In der Zeichnung zeigen:
Fig. 1 einen schematischen vertikalen Schnitt eines spannbaren Erdankers;
Fig. 2 bis 5 Querschnitte des Zuggliedbündels vor dem Einsetzen in das Bohrloch.

Nach Figur 1 weist der spannbare Erdanker 1 mehrere in einem Bohrloch 2 untergebrachte Zugglieder 3 auf, die zumindest über die Verpreßstrecke von erhärtbarem, injizierten Baustoff umgeben sind.

Die einzelnen Zugglieder 3 sind aus Stahlstäben oder von Stahllitzen gebildet. Sie sind durch Halter 5, die im Abstand voneinander angeordnet sind, gebündelt gehalten.

Nach Fig. 2 wird wenigstens ein zentrisches Zugglied 3′ von äußeren, kranzförmig angeordneten Zuggliedern 3 umschlossen. Das zentrische Zugglied 3′erhält eine Abstandshalterung in Form einer Wendel 6. Diese ist zumindest über die Verpreßstrecke mit injiziertem, erhärtendem Baustoff vorhanden. Sie ist von einer Kunststoffschnur gebildet, die auf das zentrische Zugglied 3′ mit vorzugsweise einer Steigung von 30 cm aufgewickelt ist. Die dicht aneinanderliegenden, sich berührenden Stahlstäbe 3 besitzen übliche Umfangsrippen. Die aus Litzen bestehenden Zugglieder 3 besitzen eine wendelartig gerippte Außenoberfläche. Sowohl bei den Stahlstäben wie bei den Litzen wird somit ein Durchtritt des injizierten, erhärtenden Baustoffes quer durch den Außenkranz der Zugglieder in das Zentrum gewährleistet.

Um nun auch im Zentrum eine günstige Umschließung eines oder mehrerer Zugglieder zu erhalten, ist das zentrische Zugglied 3′ bzw. sind die zentrischen Zugglieder 3′ mit einer Abstandhalterung in Form einer Wendel 6 durch die aufgewickelte Kunststoffschnur versehen. Dadurch wird erreicht, daß neben den äußeren Zuggliedern 3 auch die im Zentrum befindlichen Zugglieder 3′ völlig vom erhärtenden Baustoff, zumindest mit einer Stärke von ca. 1 mm unschlossen werden. Dadurch wird neben der erforderlichen Haltekraft auch der notwendige Korrosionsschutz gewährleistet.

Bei der Anordnung nach Fig. 3 sind zwei innere Zugglieder 3′ von einer Wendel 6 aus Kunststoffdraht umwickelt. Die übrigen äußeren, kranzförmig angeordneten Zugglieder 3 umgeben dicht aneinanderliegend den von den beiden Zuggliedern 3′ gebildeten Kern.

Bei der Figur 4 ist ein inneres Zugglied 3′ mit zwei äußeren Zuggliedern 3 durch die Wendel 6 zu einer Einheit verbunden. Auch hierdurch wird der Zutritt des erhärtbaren Baustoffes in das Bündelinnere gewährleistet. Außerdem sind noch zwei Zugglieder des äußeren Kranzes von einer Wendel 6 zusammengefaßt, wodurch der Zutritt des erhärtbaren Baustoffes zu dem zweiten zentrischen Zugglied 3′ ermöglicht wird. Die übrigen Zugglieder 3 sind platzsparend lose dazu angeordnet.

Bei der Figur 5 sind die inneren drei Zugglieder 3′ durch die Wendel 6 zu einer Einheit zusammengefaßt. Die äußeren, kranzförmig angeordneten Zugglieder umgeben diesen Kern dichtgepackt.

Es sind noch viele weitere Anordnungen von Zuggliedern denkbar, bei denen ein oder mehrere Zugglieder mit einer Wendel versehen sind.

Injektionsrohre zum Zubringen des erhärtbaren Baustoffes sind in nicht dargestellter Weise dem Zuggliedbündel, wie ein Zugglied zugeordnet. Ein solcher von einem Injektionsrohr oder Schlauch gebildeter Kanal führt bis zum dem Bohrlochgrund zugekehrten Ankerende.

## Patentansprüche

1. Spannbarer Verpreßanker,
mit mehreren dicht aneinanderliegenden, gebündelten Zuggliedern (3, 3′) aus Stäben oder Litzen, von denen eines (3′) innen angeordnet ist, welches von äußeren (3) kranzförmig umgeben ist und
mit Abstandshaltemitteln, die die Zugglieder (3, 3′) über die Verpreßlänge in so geringem Abstand voneinander halten, daß der Durchtritt des injizierten, erhärtenden Baustoffes auch quer zur Längsachse des Ankers noch möglich ist,
dadurch gekennzeichnet,
daß nur das einzige innere Zugglied (3′) mit einer Wendel (6) als Abstandshaltemittel unwickelt ist.

2. Spannbarer Verpreßanker,
mit mehreren dicht aneinanderliegenden, gebündelten Zuggliedern aus Stäben oder Litzen, von denen mehrere (3′) innen angeordnet sind, welche von äußeren (3) kranzförmig umgeben sind und
mit Abstandshaltemitteln, die die Zugglieder (3, 3′) über die Verpreßlänge in so geringem bestand voneinander halten, daß der Durchtritt des injizierten, erhärtenden Baustoffes auch quer zur Längssachse des Ankers noch möglich ist,
dadurch gekennzeichnet,
daß mehrere aneinander angrenzende innere Zugglieder (3′) mit einer gemeinsamen Wendel (6) als Abstandshaltemittel umwikkelt sind.

3. Spannbarer Verpreßanker
mit mehreren dicht aneinanderliegenden, gebündelten Zuggliedern (3, 3′) aus Stäben oder Litzen, von denen wenigstens eines innen angeordnet ist, welches von äußeren kranzförmig umgeben ist und
mit Abstandshaltemitteln, die die Zugglieder über die Verpreßlänge in so geringem Abstand voneinander halten, daß der Durchtritt des injizierten, erhärtenden Baustoffes auch quer zur Längsachse des Ankers noch möglich ist,
dadurch gekennzeichnet,
daß wenigstens ein inneres Zugglied (3′) zusammen mit wenigstens einem äußeren Zugglied (3) mit einer gemeinsamen Wendel (6) als Abstandshaltemittel zu einer Einheit verbunden ist.

4. Verpreßanker nach Anspruch 3, dadurch gekennzeichnet, daß zusätzlich äußere Zugglieder (3) mit einer weiteren Wendel (6′) unwickelt sind.

5. Verpreßanker nach den Ansprüche 1 bis 5, dadurch gekennzeichnet, daß die Wendel (6, 6′) von einer Kunststoffschnur gebildet ist.

6. Verpreßanker nach Anspruch 1 bis 5 dadurch gekennzeichnet, daß ein äußerer oder innerer Längskanal zum Injizieren des erhärtenden Baustoffes statt eines Zuggliedes (3, 3′) vorhanden ist.

7. Verpreßanker nach Anspruch 6, dadurch gekennzeichnet, daß der Kanal von einem Verpreßschlauch gebildet ist, der bis zu dem Bohrlochgrund zugekehrten Ende des Ankers geführt ist.

## Claims

1. Prestressable grouting anchor,
with a plurality of bunched tension members (3, 3′) comprising rods or stranded wires, said members being situated closely adjacent one another and one member (3′) being arranged internally and surrounded by a ring of external members (3), and
with spacer elements which hold the tension members (3, 3′), over the grouting length, at such small spacings from one another as still to allow the throughflow of the injected hardening building material even transversely with respect to the longitudinal axis of the anchor,
characterised in that
only the single internal tension member (3′) has a helical element (6) wound around it as a spacer element.

2. Prestressable grouting anchor,
with a plurality of bunched tension members comprising rods or stranded wires, said members being situated closely adjacent one another and a plurality thereof (3′) being arranged internally and surrounded by a ring of external members (3), and
with spacer elements which hold the tension members (3, 3′), over the grouting length, at such small spacings from one another as still to allow throughflow of the injected hardening building material even transversely with respect to the longitudinal axis of the anchor,
characterised in that
a joint helical element (6) is wound as a spacer element around a plurality of internal tension members (3′) which are arranged adjoining one another.

3. Prestressable grouting anchor,
with a plurality of bunched tension members (3, 3′) comprising rods or stranded wires, which members are situated closely adjacent one another, with at least one of said members arranged internally and surrounded by a ring of external members, and
with spacer elements which hold the tension members, over the grouting length, at such small spacings from one another as still to allow the throughflow of the injected hardening building material even transversely with respect to the longitudinal axis of the anchor,
characterised in that
at least one tension member (3′) is combined by a joint helical element (6), constituting a spacer element, with at least one external tension member (3) to form an integral unit.

4. Grouting anchor according to claim 3, characterised in that additionally external tension members (3) have a further helical element (6′) wound around them.

5. Grouting anchor according to claims 1 to 5, characterised in that the helical element (6, 6′) is constituted by a cord of synthetic plastic material.

6. Grouting anchor according to claims 1 to 5, characterised in that an external or internal longitudinal duct is provided for injection of the hardening building material instead of a tension member (3, 3′).

7. Grouting anchor according to claim 6, characterised in that the duct is constituted by a flexible grouting tube which is taken to that end of the anchor which is directed towards the bottom of the borehole.

## Revendications

1. Tirant d'ancrage,
comportant plusieurs éléments de traction (3,3′) constitués de tiges ou de torons qui sont réunis en faisceaux en étant serrés les uns contre les autres, un élément de traction (3′) étant disposé à l'intérieur et entouré en couronne par des éléments de traction extérieurs (3),
et comportant des moyens d'espacement qui maintiennent les éléments de traction (3,3′), sur la longueur d'ancrage, à une distance mutuelle suffisamment faible pour permettre encore le passage, même transversalement à l'axe longitudinal du tirant d'ancrage, du matériau de construction durcissant injecté,
caractérisé en ce
qu'une hélice (6) est enroulée, comme moyen d'espacement, seulement sur l'unique élément de traction intérieur (3′).

2. Tirant d'ancrage,
comportant plusieurs éléments de traction (3,3′) constitués de tiges ou de torons qui sont réunis en faisceaux en étant serrés les uns contre les autres, plusieurs éléments de traction (3′) étant disposés à l'intérieur et entourés en couronne par des éléments de traction extérieurs (3),
et comportant des moyens d'espacement qui maintiennent les éléments de traction (3,3′), sur la longueur d'ancrage, à une distance mutuelle suffisamment faible pour permettre encore le passage, même transversalement à l'axe longitudinal du tirant d'ancrage, du matériau de construction durcissant injecté,
caractérisé en ce
qu'une hélice commune (6) est enroulée, comme moyen d'espacement, sur plusieurs éléments de traction intérieurs contigus (3′).

3. Tirant d'ancrage,
comportant plusieurs éléments de traction (3,3′) constitués de tiges ou de torons qui sont réunis en faisceaux en étant serrés les uns contre les autres, au moins un élément de traction (3′) étant disposé à l'intérieur et entouré en couronne par des éléments de traction extérieurs (3),
et comportant des moyens d'espacement qui maintiennent les éléments de traction, sur la longueur d'ancrage, à une distance mutuelle suffisamment faible pour permettre encore le passage, même transversalement à l'axe longitudinal du tirant d'ancrage, du matériau de construction durcissant injecté,
caractérisé en ce
qu'au moins un élément de traction intérieur (3′) est réuni en une unité conjointement avec au moins un élément de traction extérieur (3) grâce à urne hélice commune (6) servant de moyen d'espacement.

4. Tirant d'ancrage selon la revendication 3, caractérisé en ce qu'une hélice supplémentaire (6′) est en outre enroulée sur des éléments de traction extérieurs (3).

5. Tirant d'ancrage selon l'une des revendications 1 à 4, caractérisé en ce que l'hélice (6,6′) est formée par un cordon de matière plastique.

6. Tirant d'ancrage selon l'une des revendications 1 à 5, caractérisé en ce qu'un élément de traction (3,3′) est remplacé par un canal longitudinal extérieur ou intérieur pour l'injection du matériau de construction durcissant.

7. Tirant d'ancrage selon la revendication 6, caractérisé en ce que le canal est formé par un tuyau flexible d'injection, qui est conduit jusqu'à l'extrémité du tirant d'ancrage qui est tournée vers le fond du trou foré.
